# EUROPÄISCHE PATENTSCHRIFT

(11) **EP 0 377 866 B1**
(45) Veröffentlichungstag und Bekanntmachung des Hinweises auf die Patenterteilung: **20.07.1994**
(21) Anmeldenummer: 89123427.0
(22) Anmeldetag: 19.12.1989
(51) Int. Cl.: B66B 3/00

(54) **Weiterfahrtsanzeigeeinrichtung bei einem Aufzugssystem**
Travel continuation indicator for a lift system
Indicateur du sens de marche d'un système d'élévateur

(30) Priorität: 11.01.1989 US 295697
(43) Veröffentlichungstag der Anmeldung: 18.07.1990
(73) Patentinhaber: INVENTIO AG, CH-6052 Hergiswil NW (CH)
(72) Erfinder: Orndorff, Karl Brice, Gettysburg, PA (US); Lawson, Randall Scott, Gettysburg, PA 17324 (US)

(56) Entgegenhaltungen:
- EP-A- 0 191 142
- US-A- 3 952 837
- US-A- 4 708 223
- US-A- 4 726 449

## Beschreibung

Die Erfindung betrifft eine Weiterfahrtsanzeigeeinrichtung bei einem Aufzugssystem, welche in der Eingangsverkleidung einer Schachttür oder einer Kabinentür eingebaut ist.

Es ist bekannt, Auf- und Ab- Weiterfahrtspfeile in den Seitenpfosten einer Kabine mit einseitig öffnender Tür oder in der Rückwand einer Kabine mit zentral öffnender Tür einzubauen.

Die Lampen sind in einem Element-Gehäuse hinter einer kleinen wegnehmbaren Deckplatte eingesetzt, welche am Verkleidungsblech befestigt ist. In der wegnehmbaren Deckplatte befinden sich die transparenten Pfeilsymbole, welche direkt über den Lampen positioniert sind. Durch das Wegnehmen der Deckplatten ist das Auswechseln von defekten Lampen möglich. Die sichtbare Befestigungstechnik begünstigt Vandalismus, und die sichtbare Deckplatte stört den ästhetischen Gesamteindruck der Kabine. Es sind auch schwenkbare Deckplatten bekannt, welche durch Aufklappen das Wechseln von defekten Lampen ermöglichen. Solche Lösungen verteuern jedoch die Kosten für eine Kabine.

Die US-Patentschrift 4,726,449 des gleichen Anmelders wie der vorliegenden Anmeldeschrift beschreibt eine Lösung ohne wegnehmbare oder aufklappbare Deckplatte, in dem bei einem neu konstruierten Türpfosten das ganze Türpfostenblech weggenommen werden kann und dieses nur mit verdeckt angeordneten Schnellverschlüssen befestigt ist. Der Türpfosten besteht aus einem inneren festen Teil mit dem elektrischen Teil der Weiterfahrtspfeile und dem äusseren wegnehmbaren Teil mit den Pfeillinsen. Obwohl diese Konstruktion billiger ist als eine aufschwenkbare Deckplatte sind die Kosten immer noch bedeutend, und zudem kann diese Lösung nur bei einseitig öffnender Tür angewendet werden.

Es ist auch bekannt die Weiterfahrtspfeile im Türpfosten der Schachttür einzubauen, wobei dann wieder vorstehende Pfeilsymbole und Deckplatten den Vandalismus begünstigen.

Der Erfindung liegt daher die Aufgabe zugrunde, Weiterfahrtspfeile für den Einbau in Türpfosten zu schaffen ohne wegnehmbare oder schwenkbare Deckplatten und sichtbare Befestigungselemente. Ferner sollen solche Weiterfahrtspfeile auch für den Einbau an anderen Stellen geeignet sein und sowohl bei seitwärts wie auch bei zentral öffnenden Türen vorgesehen werden können.

Diese Aufgabe wird durch die in dem Patentanspruch 1 gekennzeichnete Erfindung gelöst.

Hierbei können je nach Bedarf Weiterfahrtspfeile in Schachttür- oder Kabinentürseitenpfosten wie auch in die Kabinenrückwand eingebaut werden. Das Türpfostenelement kann dabei aus einem einzigen Stück bestehen, mit glatter, nicht unterbrochener Oberfläche, wie als ob keine Weiterfahrtspfeile eingebaut würden. Als einziges sind zwei Durchbrüche für die Pfeillinsen vorgesehen. Die Lampenbaugruppe kann an der Innenseite des Pfostens aufgeklebt werden und zu dessen Versteifung beitragen oder bei einer minimalen Dicke des Pfostenbleches mit aufgeschweissten Bolzen daran befestigt werden.

Die obere und die untere Pfeillinse sind je zwischen dem Pfostenblech und einer federnden Druckplatte gehalten und werden von letzterer in die Pfeilausschnitte gedrückt. Bei unbeabsichtigter Krafteinwirkung auf die Pfeillinsen während der Montage oder bei normalem Betrieb können diese, ohne beschädigt zu werden, nach innen weichen und kehren dann, durch Federkraft, wieder in ihre Normallage zurück.

Der Zugang zu den Lampen zum Auswechseln sowie der Zugang zur Lampenbaugruppe erfolgt von der Aussenseite des Türpfostens. Durch Hineindrücken und vertikales Wegschieben der Pfeillinsen werden die Pfeilöffnungen frei und geben Zugang zur entsprechenden Lampe und Lampenbaugruppe.

Eine Lampenbaugruppe kann, da leicht lösbar, durch eine freigemachte Pfeilöffnung herausgenommen und ersetzt werden.

Im folgenden wird die Erfindung anhand eines Ausführungsbeispiels in den Zeichnungen dargestellt und es zeigen:
- Fig. 1: eine perspektivische Ansicht einer Aufzugskabine, wobei ein Teil weggeschnitten ist und den erfindungsgemässen Einbau der Weiterfahrtspfeile im Kabinentürpfosten zeigt,
- Fig. 2: eine Teilansicht auf die Türpfostenoberfläche mit den Pfeillinsen, wobei die untere Pfeillinse zwecks Zugänglichkeit zur Lampe weggeschoben ist und bei der oberen dargestellt wird, wie diese nach innen und nach oben weggeschoben werden kann,
- Fig. 3: eine teilweise geschnittene Ansicht der verbindungsgemässen Einrichtung gemäss dem Abschnitt III - III in der Figur 1,
- Fig. 4: eine Explosionsansicht der ganzen Einrichtung gemäss Figur 3,
- Fig. 5: eine Seitenansicht ähnlich jener von Figur 3, ausgenommen die Serviceposition der oberen Pfeillinse,
- Fig. 6: eine Seitenansicht ähnlich jener von Figur 5, ausgenommen die Serviceposition der unteren Pfeillinse,
- Fig. 7: eine Draufsicht auf die Anschlussklemmen durch den Schnitt VII - VII in Figur 3 und
- Fig. 8: eine Seitenansicht jenes in Figur 3, ausgenommen beide Pfeillinsen in Serviceposition sowie der illustrierte Zugang zur Lampenbaugruppe mit entsprechendem Werkzeug.

Das Ausführungsbeispiel zeigt den Einbau der erfindungsgemässen Einrichtung in einen Kabinentürpfosten. Das Prinzip der Erfindung lässt sich jedoch auch bei jedem anderen Plazierungsort anwenden wie z.B. im Stockwerktürpfosten. Obwohl die Weiterfahrtspfeile in der Kabine angebracht sind, wird nicht von Kabinenweiterfahrtspfeilen gesprochen, da diese, unabhängig von ihrem Plazierungsort, immer den gleichen Zweck erfüllen, nämlich bei Ankunft einer Kabine dem zusteigenden Passagier die Weiterfahrtsrichtung bekanntzugeben.

Die Figur 1 zeigt eine Aufzugskabine 10 mit erfindungsgemässem Einbau der Weiterfahrtspfeile. Die Kabine 10 besteht aus einer Bodenplatte 12 mit daraufstehenden vertikalen Wandteilen welche eine Umschliessung 14 bilden mit den Front-, Rückseite-, ersten und zweiten Seitenwänden 16, 18, 20 und 22. Das Beispiel zeigt die Frontwand 16 mit dem Passagiereingang für eine seitwärts öffnende Tür, wobei die Erfindung auch bei zentral öffnender Tür angewendet werden kann. In der Fortsetzung der Seitenwand 20 befindet sich auf einer Seite einer Eingangsöffnung 24 eine Eingangsverkleidung 26. Mit einer seitwärts öffnenden Tür werden Weiterfahrtspfeile 28 mit Auf- und Ab- Pfeillinsen 30 und 32 vorzugsweise in der Eingangsverkleidung 26 eingebaut, um bei ankommender Kabine von aussen sichtbar zu sein. Die Weiterfahrtspfeile 28 können bei Bedarf auch in einem Türpfosten 39 einer Türabdeckung 40 eingebaut sein. Bei zentralöffnender Tür würden Weiterfahrtspfeile in einen Türabdeck-Pfosten eingebaut. Eine Tür 34 mit, je nach Bedarf, einem oder mehreren Türelementen ist ausgeführt für geführte Horizontalbewegung via Türantrieb (nicht dargestellt) und einer Türschwelle 36 um die Eingangsöffnung 24 zu öffnen oder zu schliessen. Die Frontwandpartie mit der Türabdeckung 40 enthält auch oben den durchgebenden Türkämpfer 38 und ein in der Türabdeckung 40 eingebautes Kabinentableau.

Auf dem oberen Rand der Umschliessung 14 ist ein Kabinendach 44 aufgesetzt, welches eine Kabinendecke 46 mit Beleuchtungseinrichtung tragen kann.

Figur 2 zeigt eine Teilansicht der Eingangsverkleidung 26, wobei keine sichtbaren Befestigungsteile und keine wegnehmbare Deckplatte vorhanden sind. Die Eingangsverkleidung 26 weist ein flaches Pfostenblech 48 auf, welches sich von der Bodenplatte 12 bis zum oberen Ende der Eingangsöffnung erstreckt, und eine obere und eine untere Öffnung 50 und 52 aufweist, welche je durchgehend sind von einer Vorderseite 54 zu einer Rückseite 56. Die untere Pfeillinse 32 ist in der Serviceposition gezeigt, was später erklärt wird, und die obere Pfeillinse 30 ist in der Normalposition dargestellt. Ein Pfeil 58 erklärt die nötige Kraftwirkung bzw. - Richtung um die Pfeillinse 30 nach innen zu drücken und dann nach oben in die Serviceposition zu schieben bis die obere Öffnung 50 frei wird.

Die Figur 3 zeigt eine Seitenansicht der Weiterfahrtspfeile 28, teilweise im Schnitt oder weggeschnitten und allgemein jene Sektion, welche mit den Hinweispfeilen III - III in Figur 1 abgegrenzt wird.

Die Figur 4 ist eine Explosionszeichnung der Weiterfahrtspfeile 28. Weiterfahrtspfeile 28 mit oberer und unterer Pfeillinse 30 und 32 bestehen weiter aus einer elektromechanischen Baugruppe 60, einer Pfeillinsenführungsplatte 62 und Teilen für die Befestigung der Weiterfahrtspfeile 28 auf der Rückseite 56 des Pfostenbleches 48. Ist die Dicke des Pfostenbleches 48 kleiner als drei mm, so wird eine Unterlagplatte 64 verwendet. Bei Dicken über drei mm des Pfostenbleches 48 wird die Unterlagplatte 64 nicht verwendet. Einzelteile der elektromechanischen Baugruppe 60 sind eine elektrische Baugruppe 66 mit einer offenen Vorderseite, gebildet aus den Seiten 68 und 70, einem Deckel 72 und einem Boden 74. Eine Rückwand 76 schliesst die Rückseite der elektrischen Baugruppe 66 ab und ein horizontales Zwischenblech 78 unterteilt die elektrische Baugruppe 66 in einen oberen und einen unteren Raum 80 und 82 mit je einem oberen und unteren Befestigungsflansch 84 und 86 welche an den vorderen Frontkanten des Deckels 72 nach oben und beim Boden 74 nach unten angesetzt sind.

Ein erster Teil 88 eines leicht lösbaren Klettenverschlusses (Velcro, Scotchmate, Scotchlock etc.) ist auf der Oberseite des horizontalen Zwischenbleches 78 angebracht. Elektrische Anschlussklemmen 90 sind fest mit einem zweiten Teil 92 des Klettenveschlusses verbunden und werden durch Aufdrücken auf das erste Teil 88 in die elektrische Baugruppe 66 eingebaut. Die elektrische Baugruppe 66 enthält ferner Lampensockel 94 und 96 mit eingesetzten Lampen 98 und 100. Die Lampensockel 94 und 96 befinden sich je in einer unteren und einer oberen Bucht 80 und 82 der elektrischen Baugruppe 66 und sind mit Schrauben 102 an der Rückwand 76 befestigt.

Da die Pfeillinsen 30 und 32 von gleicher Konstruktion sind, wird nur die untere Pfeillinse 32 näher beschrieben. Gleiche Teile der oberen Linse 30 sind mit der gleichen Referenznummer bezeichnet, welche aber noch zusätzlich ein Apostroph aufweist. Die Pfeillinse 32 ist hergestellt aus klar transparentem oder gebrochen transparentem Kunststoff und weist eine rechteckige oder quadratische Aussenkontur auf gebildet durch eine erste und zweite Seite 104 und 106 sowie einer oberen und einer unteren Seite 108 und 110. Die Pfeillinse 32 weist eine erste und eine zweite Fläche 112 und 114 auf, wobei auf der ersten Fläche 112 eine Projektionslinse 116 vorhanden ist welche die gleiche Form aufweist wie die untere Öffnung 52 im Pfostenblech 48 und welche die gezeigte Dreiecksform, eine Kreisform oder irgendwelche andere Form aufweist. Die zweite Fläche 114 ist total flach. Am oberen Ende der ersten Fläche 112 zwischen der Projektionslinse 116 und der oberen Seite 108 ist eine kleine Bohrung 118 vorhanden. Eine Pfeillinsen-Führungsplatte 62 ist aus einem rechteckigen Stück Metall gefertigt mit allseitig aufgebogenen Seitenrändern, wobei obere und untere Seitenränder 120 und 122 als Anschlag und seitliche Seitenränder 124 und 126 als Führung für die Pfeillinsen 30 und 32 dienen und wobei alle aufgebogenen Seitenränder eine flache Innenfläche 128 umschliessen. Die flache Innenfläche 128 besitzt eine äussere und innere Oberfläche 130 und 132, wobei jene als äussere Oberfläche 130 definiert ist welche in der gleichen Richtung zeigt wie die Vorderseite 54 des Pfostenbleches 48. Ein Stück U-Profil 134 mit einer Grundfläche 136 und einem unteren und einem oberen Schenkel 138 und 140 ist mit seiner Grundfläche 136 auf der äusseren Oberfläche 130 der flachen Innenfäche 128 horizontal in der Mitte zwischen dem oberen und unteren Seitenrand 120 und 122 befestigt. Die Schenkel 138 und 140 welche parallel zum oberen und unteren Seitenrand 120 und 122 verlaufen dienen wie diese als mechanischen Anschlag für die Pfeillinsen 30 und 32. Mindestens ein Schenkel 138 weist ein Paar verformbare Lappen 139 auf um die Positionierung der Pfeillinsen 30 und 32 zu den Öffnungen 50 und 52 mittels Justierung zu erleichtern. Über und unter dem U-Profil 134 weist die flache Innenfläche 128 eine je obere und untere Öffnung 142 und 144 auf, welche vorzugsweise die gleiche Form aufweisen wie jene Öffnungen 50 und 52 im Pfostenblech 48. In den vier Ecken in der flachen Innenfläche 128 der Pfeillinsen-Führungsplatte 62 sind vier runde Löcher 146, 148, 150 und 152 vorhanden. Die äussere Oberfläche 130 der flachen Innenfläche 128 ist oberhalb und unterhalb des U-Profils mit einem reibungsarmen Belag, vorzugsweise Teflon beschichtet. Vier Gewindebolzen 158, 160, 162 und 164 sind nahe am seitlichen senkrechten Rand auf der inneren Oberfläche 132 der Pfeillinsen-Führungsplatte 62 angebracht. Wenn die Dicke des Pfostenbleches 48 so ist, dass eine Platte zwecks Versteifung benötigt wird oder wenn das Anbringen von Schweissbolzen nicht erwünscht ist auf der Rückseite des Pfostenbleches 48, so wird eine Unterlagplatte 64 gebraucht. Die Unterlagplatte 64 ist ein einfaches flaches Metallblech 165 mit einer rechteckigen Aussenkontur und einer äusseren und einer inneren Oberfläche 166 und 168. Obere und untere Öffungen 170 und 172 im Metallblech 165 haben die gleiche Form wie die Öffnungen 50 und 52 im Pfostenblech 48. Vier Gewindebolzen 174, 176, 178 und 180 sind in den Ecken der inneren Oberfläche 168 aufgeschweisst. Ähnlich wie bei der äusseren Oberfläche 130 der Pfeillinsen-Führungsplatte 62 weist die innere Oberfläche 168 der Unterlagplatte 64 eine reibungsarme Oberfläche auf vorzugsweise inform eines aufgeklebten Belages 182 und 184 mit kleinem Reibungskoeffizient.

Für den Fall, wo die Unterlagplatte 64 nicht benötigt wird, würden die Gewindebolzen 174, 176, 178 und 180 auf der Rückseite 56 des Pfostenbleches 48 aufgeschweisst, ebenso würden die reibungsarmen Beläge 182 und 184 dort aufgeklebt. Wenn die Unterlagplatte 64 gebraucht wird, so wird diese mit der äusseren Oberfläche 166 des Metallbleches 165 auf der Rückseite 56 des Pfostenbleches 48 aufgeklebt wobei die Öffnungen 170 und 172 mit den Öffnungen 50 und 52 übereinstimmen. Die elektromechanische Baugruppe 60 ist mittels den Gewindebolzen 158, 160, 162 und 164, welche durch Öffnungen im unteren und oberen Befestigungsflansch 84 und 86 gehen auf der inneren Oberfläche 132 der Pfeillinsen-Führungsplatte 62 befestigt und mit Muttern 186 festgeschraubt. Auf den Gewindebolzen 174, 176, 178 und 180 befinden sich Distanzhülsen 188, 190, 192 und 194 und die Pfeillinsen 30 und 32 sind so eingesetzt, dass ihre vorstehenden Projektlinsen 116 und 116′ Öffnungen 50 und 52 des Pfostenbleches 48 und wenn vorhanden die Öffnungen 170 und 172 der Unterlagplatte 64 durchdringen. Die Pfeillinsen-Führungsplatte 62 ist so angeordnet, dass sie sich auf den durch ihre Öffnungen 146, 148, 150 und 152 gehenden Distanzhülsen 188, 190, 192 und 194 leicht verschieben lässt. Auf den Distanzhülsen 188, 190, 192 und 194 hat es zylindrische Druckfedern 196, 198, 200 und 202, welche auf einer Seite auf der inneren Oberfläche 132 der Pfeillinsen-Führungsplatte 62 anliegen und auf der anderen Seite an U-Scheibe 204 und Mutter 206 anschlagen. U-Scheibe 204 ist mit Mutter 206 so auf den Gewindebolzen 176 aufgeschraubt, dass die Distanzhülse 190 fest fixiert ist. Die zylindrische Druckfeder 198 ist zwischen den beiden mechanischen Anschlägen vorgespannt und drückt nun die Pfeillinsen-Führungsplatte 62 mit entsprechender Kraft gegen die zweiten Flächen 114 und 114′ der Pfeillinsen 30 und 32. Die aufgebogenen Ränder der Pfeillinsen-Führungsplatte 62 dienen als vertikale Führungen und als horizontale Anschläge für die Pfeillinsen 30 und 32 wobei ihre Höhen etwas kleiner sind als die Dicke der Pfeillinsen 30 und 32, die Projektionslinsen 116 und 116′ in der Dicke nicht miteingerechnet. Dadurch sind die Pfeillinsen 30 und 32 mittels Federkraft in ihrer Normallage fixiert.

Die Figur 5 ist eine Seitenansicht der Weiterfahrtspfeile 28, wobei der seitliche Seitenrand 126 der Pfeillinsen-Führungsplatte 62 weggeschnitten ist und zeigt die Auf-Pfeillinse 30 in Service-Position.

Die Figur 6 ist eine ähnliche Ansicht mit dem Unterschied, dass sich hier die Pfeillinse 32 in Service-Position befindet.

Die Figur 7 ist ein horizontaler Querschnitt durch die Weiterfahrtspfeile 28 auf der Linie VII - VII in der Figur 3 und gibt einen Draufblick auf die elektrischen Anschlussklemmen 90.

Die Figur 8 ist eine Seitenansicht ähnlich jener in den Figuren 5 und 6 mit dem Unterschied, dass sich beide Pfeillinsen 30 und 32 in Service-Position befinden. Um die Auf-Pfeillinse 30 in die Service-Position zu bringen, wurde die Projektionslinse 116 ganz aus der Öffnung 50 nach innen gedrückt und dann die Auf-Pfeillinse 30 nach oben geschoben, was durch die reibungsarmen Beläge 154, 156 und 182, 184 ermöglicht wird. Die reibungsarmen Beläge 154, 156 und 182, 184 bewirken zusätzlich zu der leichten Veschiebbarkeit auch noch, dass die Kunststofflinsen nicht zerkratzt werden. Wird die Auf-Pfeillinse 30 in die Service-Position gebracht, so wird der Zugang zu der elektrischen Baugruppe 66 möglich, sei es zum Auswechseln der Lampe 98, des Lampensockels 94 oder der Zugriff zur elektrischen Anschlussklemme 90. Wie bereits beschrieben, kann die elektrische Anschlussklemme 90, welche mit den Klettenverschlussteilen 88 und 92 befestigt ist, mittels eines Schraubenziehers 208 oder ähnlichem, wie in Figur 8 gezeigt, leicht entfernt werden. Um die Auf-Pfeillinse 30 in Normalposition zu bringen werden durch Hineindrücken durch die untere Öffnung 52 alle zylindrischen Druckfedern zusammengedrückt, wodurch die Auf-Pfeillinse 30 durch Schwerkraft bis zum Anschlag 138 nach unten rutscht. Um die Ab-Pfeillinse 32 in Service-Position zu bringen, wird die Projektionslinse 116 ganz durch die Öffnung 52 nach innen gedrückt und, ermöglicht durch die reibungsarmen Beläge 156 und 184 nach unten geschoben. Das Verschieben der Ab-Pfeillinse 32 in die Service-Position ermöglicht den Zugang zum unteren Teil der elektrischen Baugruppe 66 zwecks Auswechslung der Lampe 100 oder des Lampensockels 96. Ein Schraubenzieher 210 illustriert das Entfernen oder Ersetzen des Lampensockels 96. Um die Ab-Pfeillinse 32 wieder in die Normalposition zu bringen, wird die Auf-Pfeillinse 30 etwas hineingedrückt, wodurch alle zylinderischen Druckfedern zusammengedrückt werden und was nun erlaubt, die Ab-Pfeillinse 32 durch Hineingreifen mittels eines Werkzeuges 212 in die kleine Bohrung 118 hochzuziehen, wie dargestellt in der Figur 6.

Zusammenfassend kann gesagt werden, dass hier eine neue und verbesserte Weiterfahrts-Anzeigeeinrichtung gezeigt wird, welche so wohl in einem Kabinen- oder Schachttürpfosten, an irgend einer anderen Stelle sowohl bei seitwärts wie auch bei zentral öffnenden Türen eingebaut werden kann. Es werden weder eine sichtbare Deckplatte, noch sichtbare Verschlüsse und auch keine schwenkbare oder schnappbare Einrichtungen benötigt. Zusätzlich zum erleichterten Unterhalt der elektrischen Komponenten der Weiterfahrts-Anzeigeeinrichtung verhindert die offengelegte Konstruktion eine Beschädigung der Pfeillinsen. Wird beispielssweise in der Fabrikation ein Türpfosten mit den vorstehenden Pfeillinsen nach unten auf eine ebene Unterlage abgelegt, so werden die Pfeillinsen hineingedrückt, ohne beschädigt zu werden. In gleicher Weise bewirkt eine Krafteinwirkung auf die Pfeillinsen im montierten Zustand in der Kabine ebenfalls nur ein federndes Zurückweichen derselben und ein Herausspringen in Normalposition, ebenfalls ohne Beschädigung.

## Patentansprüche

1. Weiterfahrts-Anzeigeinrichtung bei einem Aufzugssystem, welche in der Eingangsverkleidung einer Schachttür oder einer Kabinentür eingebaut ist, wobei
- die Eingangsverkleidung (26) ein flaches Türpfostenblech (48) mit einer Rückseite (56) aufweist,
- das flache Türpfostenblech (48) eine obere (50) und eine untere (52) Öffnung von definierter Form aufweist, welche je durchgehend von der Vorderseite (54) zur Rückseite (56) reichen, und wobei
- Weiterfahrtspfeile (28) auf der Rückseite (56) des flachen Türpfostenbleches (48) angebaut sind, **dadurch gekennzeichnet**,
- dass die Weiterfahrtspfeile (28) eine Pfeillinsenführungsplatte (62), Federn (196, 198, 200, 202), Lampen (98, 100), eine obere und eine untere Pfeillinse (30, 32) mit je einer vorstehenden Projektionslinse (116, 116′) welche durch die untere und obere Öffnung (50, 52) des flachen Pfostenbleches (48) ragen, aufweisen,
- dass die Pfeillinsenführungsplatte (62) zur Hauptsache eine flache Innenfläche (128) mit einer inneren und einer äusseren Oberfläche (130, 132) aufweist und wobei eine untere und eine obere durchgehende Öffnung (140, 142) in der Innenfläche (128) vorhanden ist,
- dass unter elastischer Vorspannung stehende, die äussere Oberfläche (132) der Pfeillinsenführungsplatte (62) gegen die Rückseite (56) des flachen Pfostenbleches (48) drückende Federn (196, 198, 200, 202) vorhanden sind,
- dass die obere und untere Pfeillinse (30, 32) zwischen der äusseren Oberfläche (132) der Pfeillinsenführungsplatte (62) und der Rückseite (56) des flachen Pfostenbleches (48) eingespannt sind,
- dass die obere und die untere Pfeillinse (30, 32) beide durch Druck auf die Projektionslinse (116, 116′) samt der Pfeillinsenführungsplatte (62) gegen vorgespannte Federn (196, 198, 200, 202) nach innen bewegbar ausgeführt sind und
- dass nach innen gedrückte Pfeillinsen (30, 32) durch eine Vertikalverschiebung in der Pfeillinsenführungsplatte (62) in eine, den Zugang durch die Öffnungen (50, 52) zu den Lampen (98, 100) gebende Service-Position betätigbar sind.

2. Weiterfahrtsanzeigeeinrichtung bei einem Aufzugssystem nach Anspruch 1 enthaltend eine Unterlagplatte (64) mit innerer und äusserer Oberfläche (166, 168) und oberer und unterer durchgehender Öffnung (170, 172),
**dadurch gekennzeichnet**,
- dass die Unterlagplatte (64) zwischen der Rückseite (56) des flachen Pfostenbleches (48) und der äusseren Oberfläche (130) der Pfeillinsenführungsplatte (62) angeordnet ist.

3. Weiterfahrtsanzeigeeinrichtung bei einem Aufzugssystem nach Anspruch 1,
**dadurch gekennzeichnet**,
- dass mehrere auf der Rückseite (56) des flachen Pfostenbleches (48) befestigte Bolzen (174, 176, 178, 180) mit darübergeschobenen Distanzhülsen (188, 190, 192, 194) vorhanden sind,
- dass die Pfeillinsenführungsplatte (62) mehrere mittels Durchmesserspiel eine leichte Verschiebung auf den Distanzhülsen (188, 190, 192, 194) ermöglichende runde Löcher (146, 148, 150, 152) aufweist und
- dass vorgespannte, über die Distanzhülsen (188, 190, 192, 194) geschobene die Pfeillinsenführungsplatte (62) in Richtung Pfostenblech (48) drückende Federn (196, 198, 200, 202) vorhanden sind.

4. Weiterfahrtsanzeigeeinrichtung bei einem Aufzugssystem nach Anspruch 2,
**dadurch gekennzeichnet**,
- dass mehrere auf der inneren Oberfläche (168) der Unterlagplatte (64) befestigte Bolzen (174, 176, 178, 180) mit darübergeschobenen Distanzhülsen (188, 190, 192, 194) vorhanden sind,
- dass die Pfeillinsenführungsplatte (62) mehrere, mittels Durchmesserspiel eine leichte Verschiebung auf den Distanzhülsen (188, 190, 192, 194) ermöglichende runde Löcher (146, 148, 150, 152) aufweist und
- dass vorgespannte, über die Distanzhülsen (188, 190, 192, 194) geschobene, die Pfeillinsenführungsplatte (62) in Richtung Unterlagplatte (64) drückende Federn (196, 198, 200, 202) vorhanden sind.

5. Weiterfahrtsanzeigevorrichtung bei einem Aufzugssystem nach Anspruch 2,
**dadurch gekennzeichnet**,
- dass, die Verschiebung der Pfeillinsen (30, 32) in die Service-Position erleichternde reibungsarme Beläge (182, 184) auf der inneren Seite der Unterlagplatte (64) und reibungsarme Beläge (154, 156) auf der äusseren Oberfläche (130) der Pfeillinsenführungsplatte (62) vorhanden sind.

6. Weiterfahrtsanzeigevorrichtung bei einem Aufzugssystem nach Anspruch 1,
**dadurch gekennzeichnet**,
- dass die Weiterfahrtspfeile (28) eine elektrische Baugruppe (66) aufweisen in welcher elektrische Anschlussklemmen (90) und ein Zwischenblech (78) je einen Teil eines wiederholt lös- und verbindbaren Klettenverschlusses (88,92) aufweisen und
- dass elektrisch mit den elektrischen Anschlussklemmen (90) verbundene Lampensockel (94, 96) mit Lampen (98, 100) bei Serviceposition mindestens einer Pfeillinse (30, 32) betätigbare Befestigungsmittel (102) aufweisen.

7. Weiterfahrtsanzeigeeinrichtung bei einem Aufzugssystem nach Anspruch 1,
**dadurch gekennzeichnet**,
- dass die Öffnungen (50, 52) im Pfostenblech (48) und die Projektionslinsen (116, 116′) der Pfeillinsen (30, 32) eine gleiche, übereinstimmende und ineinander passende Form aufweisen.

8. Weiterfahrtsanzeigeeinrichtung bei einem Aufzugssystem nach Anspruch 2,
**dadurch gekennzeichnet**,
- dass die Öffnungen (50, 52) im Pfostenblech (48), die Öffnungen (170, 172) in der Unterlagplatte (64) und die Öffnungen (142, 144) in der Pfeillinsenführungsplatte (62) alle die gleiche, hintereinanderliegende, deckungsgleiche Form und Abmessung aufweisen.

9. Weiterfahrtsanzeigeeinrichtung bei einem Aufzugssystem nach Anspruch 1,
**dadurch gekennzeichnet**,
- dass die Pfeillinsenführungsplatte (62) eine vertikale Ausdehnung aufweist und als horizontale Begrenzung als Führung für die Pfeillinsen dienende, in Richtung des Pfostenbleches (48) aufgebogene Seitenwände (124, 126) besitzt und
- dass die Pfeillinsen (30, 32) eine ein leichtes vertikales Verschieben innerhalb der aufgebogenen Seitenränder (124, 126) ermöglichende Breite aufweisen.

10. Weiterfahrtsanzeigeeinrichtung bei einem Aufzugssystem nach Anspruch 9,
**dadurch gekennzeichnet**,
- dass die Pfeillinsenführungsplatte (62) als für die vertikale Bewegung der Pfeillinsen (30, 32) als Anschlag dienende in Richtung des Pfostenbleches (48) aufgebogene horizontale obere und untere Seitenränder (120, 122) und in der Mitte ein dem gleichen Zweck dienendes, horizontal angeordnetes U-Profil (134) aufweist.

11. Weiterfahrtsanzeigeeinrichtung bei einem Aufzugssystem nach Anspruch 10,
**dadurch gekennzeichnet**,
- dass das U-Profil den Anschlagpunkt für die Pfeillinsen (30, 32) justierende verformbare Lappen (139) aufweist.

## Claims

1. Continued-travel indicating equipment in a lift system, which equipment is installed in the entrance panelling of a shaft door or a cage door, wherein
- the entrance panelling (26) displays a flat metal door post plate (48) with a rear side (56),
- the flat metal door post plate (48) displays an upper (50) and a lower (52) opening of defined shape and reaching through from the front side (54) to the rear side (56) and wherein
- the continued-travel arrows (28) are mounted on the rear side (56) of the flat metal door post plate (48), characterised thereby
- that the continued-travel arrows (28) display an arrow lens guide plate (62), springs (196, 198, 200, 202), lamps (98, 100), an upper (30) and a lower (32) arrow lens each with a respective projection lens (116, 116') protruding through the upper (50) and the lower (52) opening of the flat metal door post plate (48),
- that the arrow lens guide plate (62) in the main displays a flat inward surface (128) with an inner (130) and an outer (132) surface and wherein a lower (140) and an upper (142) penetrating opening is present in the inward surface (128),
- that springs (196, 198, 200, 202) are present, which stand under bias and urge the outer surface (132) of the arrow lens guide plate (62) against the rear side (56) of the flat metal door post plate (48),
- that the upper (30) and the lower (32) arrow lens are each clamped between the outer surface (132) of the arrow lens guide plate (62) and the rear side (56) of the flat metal door post plate (48),
- that the upper (30) and the lower (32) arrow lens are both constructed to be movable inwardly against biassed springs (196, 198, 200, 202) under pressure on the projection lens (116, 116') together with the arrow lens guide plate (62) and
- that inwardly pressed arrow lens (30, 32) are actuable into a service position, which gives access to the lamps (98, 100) through the openings (50, 52), by a vertical displacement in the arrow lens guide plate (62).

2. Continued-travel indicating equipment in a lift system according to claim 1 and containing a shim plate (64) with an inner (166) and an outer (168) surface and an upper (170) and a lower (172) opening passing therethrough, characterised thereby,
- the shim plate (64) is arranged between the rear side (56) of the flat metal door post plate (48) and the outer surface (130) of the arrow lens guide plate (62).

3. Continued-travel indicating equipment in a lift system according to claim 1, characterised thereby,
- that several threaded studs (174, 176, 178, 180), which are fastened on the rear side (56) of the flat metal door post plate (48), with spacer sleeves (188, 190, 192, 194) pushed thereover are present,
- that the arrow lens guide plate (62) displays several round holes (146, 148, 150, 152), which by means of diametral play permit a slight displacement on the spacer sleeves (188, 190, 192, 194), and
- that biassed springs (196, 198, 200, 202) are present, which are pushed over the spacer sleeves (188, 190, 192, 194) and urge the arrow lens guide plate (62) in the direction of the metal post plate (48).

4. Continued-travel indicating equipment in a lift system according to claim 2, characterised thereby,
- that several threaded studs (174, 176, 178, 180), which are fastened on the inner surface (168) of the shim plate (64), with spacer sleeves (188, 190, 192, 194) pushed thereover are present,
- that the arrow lens guide plate (62) displays several round holes (146, 148, 150, 152), which by means of diametral play permit a slight displacement on the spacer sleeves (188, 190, 192, 194), and
- that biassed springs (196, 198, 200, 202) are present, which are pushed over the spacer sleeves (188, 190, 192, 194) and urge the arrow lens guide plate (62) in the direction of the shim plate (64).

5. Continued-travel indicating equipment in a lift system according to claim 2, characterised thereby,
- that low-friction coatings (182, 184), which facilitate the displacement of the arrow lenses (30, 32) into the service position, are present in the inner side of the shim plate (64) and low-friction coatings (154, 156) are present on the outer surface (132) of the arrow lens guide plate (62).

6. Continued-travel indicating equipment in a lift system according to claim 1, characterised thereby,
- that the continued-travel arrows (28) display an electrical subassembly (66), in which electrical terminals (90) and an intermediate metal plate (78) each display a respective part of a repeatedly connectible and detachable loop-and-burr fastener (88, 92) and
- that lampholders (94, 96), which are electrically connected with the electrical terminals (90), with lamps (98, 100) display fastening means (102), which are actuable in the service position of at least one arrow lens (30, 32).

7. Continued-travel indicating equipment in a lift system according to claim 1, characterised thereby,
- that the openings (50, 52) in the metal post plate (48) and the projection lenses (116, 116') of the arrow lenses (30, 32) display an equal and corresponding shape fitting one into the other.

8. Continued-travel indicating equipment in a lift system according to claim 2, characterised thereby,
- that the openings (50, 52) in the metal post plate (48), the openings (170, 174) in the shim plate (64) and the openings (142, 144) in the arrow lens guide plate (62) all display the same and congruent shape and dimension lying one behind the other.

9. Continued-travel indicating equipment in a lift system according to claim 1, characterised thereby,
- that the arrow lens guide plate (62) displays a vertical extent and has side walls (124, 126) which are bent up in the direction of the metal post plate (48) and serve as horizontal limitation as guide for the arrow lenses (30, 32), and
- that the arrow lenses (30, 32) display a width which enables a slight vertical displacement within the bent-up side rims (124, 126).

10. Continued-travel indicating equipment in a lift system according to claim 9, characterised thereby,
- that the arrow lens guide plate (62) has horizontal upper and lower side rims (120, 122), which are bent-up in the direction of the metal post plate (48) and serve as abutment for the vertical movement of the arrow lenses (30, 32), and an U-profile (134) arranged horizontally in the centre and serving the same purpose.

11. Continued-travel indicating equipment in a lift system according to claim 10, characterised thereby,
- that the U-profile displays deformable lobes (139) adjusting the abutment point for the arrow lenses (30, 32).

## Revendications

1. Dispositif indicateur de sens de marche pour un système d'ascenseurs, qui est encastré dans le revêtement d'entrée d'une porte palière ou d'une porte de cabine, étant précisé que
- le revêtement d'entrée (26) comporte une tôle de montant de porte plate (48) présentant une face arrière (56),
- la tôle de montant de porte plate (48) comporte des ouvertures supérieure (50) et inférieure (52) d'une forme définie qui s'étendent de la face avant (54) à la face arrière, et
- des flèches de sens de marche (28) sont montées sur la face arrière (56) de la tôle de montant de porte plate (48), caractérisé
- en ce que les flèches de sens de marche (28) comportent une plaque de guidage de lentilles en forme de flèches (62), des ressorts (196, 198, 200, 202), des lampes (98, 100), et des lentilles en forme de flèches supérieure et inférieure (30, 32) pourvues de lentilles de projection saillantes respectives (116, 116') traversant les ouvertures inférieure et supérieure (50, 52) de la tôle de montant plate (48),
- en ce que la plaque de guidage de lentilles en forme de flèches (62) comporte principalement une surface plate (128) comprenant des surfaces intérieure et extérieure (130, 132), des ouvertures traversantes inférieure et supérieure (140, 142) étant prévues dans la surface (128),
- en ce qu'il est prévu des ressorts (196, 198, 200, 202) soumis à une précontrainte élastique, qui pressent la surface extérieure (132) de la plaque de guidage de lentilles en forme de flèches (62) contre la face arrière (56) de la tôle de montant plate (48),
- en ce que les lentilles en forme de flèches supérieure et inférieure (30, 32) sont serrées entre la surface extérieure (132) de la plaque de guidage de lentilles (62) et la face arrière (56) de la tôle de montant plate (48),
- en ce que les lentilles en forme de flèches supérieure et inférieure (30, 32) sont réalisées toutes les deux pour pouvoir être déplacées vers l'intérieur à l'encontre de ressorts précontraints (196, 198, 200, 202), avec la plaque de guidage de lentilles en forme de flèches (62), sous l'action d'une pression exercée sur la lentille de projection (116, 116'), et
- en ce que des lentilles en forme de flèches (30, 32) pressées vers l'intérieur sont aptes à être actionnées, grâce à un déplacement vertical dans la plaque de guidage de lentilles en forme de flèches (62), vers une position d'entretien donnant accès aux lampes (98, 100) par les ouvertures (50, 52).

2. Dispositif indicateur de sens de marche pour un système d'ascenseurs selon la revendication 1, contenant une plaque de support (64) pourvue de surfaces intérieure et extérieure (166, 168) et d'ouvertures traversantes supérieure et inférieure (170, 172), caractérisé
- en ce que la plaque de support (64) est disposée entre la face arrière (56) de la tôle de montant plate (48) et la surface extérieure (130) de la plaque de guidage de lentilles en forme de flèches (62).

3. Dispositif indicateur de sens de marche pour un système d'ascenseurs selon la revendication 1, caractérisé en ce qu'il est prévu plusieurs boulons (174, 176, 178, 180) qui sont fixés sur la face arrière (56) de la tôle de montant plate (48) et sur lesquels sont enfilés des manchons d'écartement (188, 190, 192, 194),
- en ce que la plaque de guidage de lentilles en forme de flèches (62) comporte plusieurs trous ronds (146, 148, 150, 152) qui permettent, grâce à un jeu de diamètre, un léger déplacement sur les manchons d'écartement (188, 190, 192, 194), et
- en ce qu'il est prévu des ressorts précontraints (196, 198, 200, 202) qui sont enfilés sur les manchons d'écartement (188, 190, 192, 194) et qui pressent la plaque de guidage de lentilles en forme de flèches (62) en direction de la tôle de montant (48).

4. Dispositif indicateur de sens de marche pour un système d'ascenseurs selon la revendication 2, caractérisé
- en ce qu'il est prévu plusieurs boulons (174, 176, 178, 180) qui sont fixés sur la surface intérieure (168) de la plaque de support (64) et sur lesquels sont enfilés des manchons d'écartement (188, 190, 192, 194),
- en ce que la plaque de guidage de lentilles en forme de flèches (62) comporte plusieurs trous ronds (146, 148, 150, 152) qui permettent, grâce à un jeu de diamètre, un léger déplacement sur les manchons d'écartement (188, 190, 192, 194), et
- en ce qu'il est prévu des ressorts précontraints (196, 198, 200, 202) qui sont enfilés sur les manchons d'écartement (188, 190, 192, 194) et qui pressent la plaque de guidage de lentilles en forme de flèches (62) en direction de la plaque de support (64).

5. Dispositif indicateur de sens de marche pour un système d'ascenseurs selon la revendication 2, caractérisé
- en ce que des garnitures à faible frottement (182, 184) facilitant le déplacement des lentilles en forme de flèches (30, 32) vers la position d'entretien sont prévues sur la face intérieure de la plaque de support (64), et des garnitures à faible frottement (154, 156) sont prévues sur la surface extérieure (130) de la plaque de guidage de lentilles en forme de flèches (62).

6. Dispositif indicateur de sens de marche pour un système d'ascenseur selon la revendication 1, caractérisé
- en ce que les flèches de sens de marche (28) comportent un composant électrique (66) dans lequel des bornes de raccordement électriques (90) et une tôle intermédiaire (78) comportent respectivement un élément d'une fermeture autoagrippante (88, 92) apte à être détachée et assemblée de façon répétée, et
- en ce que des culots (94, 96) reliés électriquement aux bornes de raccordement électriques (90) et contenant des lampes (98, 100) comportent des moyens de fixation (102) aptes à être actionnés dans la position d'entretien d'au moins une lentille en forme de flèche (30, 32).

7. Dispositif indicateur de sens de marche pour un système d'ascenseurs selon la revendication 1, caractérisé
- en ce que les ouvertures (50, 52) ménagées dans la tôle de montant (48), et les lentilles de projection (116, 116') des lentilles en forme de flèches (30, 32) présentent des formes identiques coïncidentes et entrant l'une dans l'autre.

8. Dispositif indicateur de sens de marche pour un système d'ascenseurs selon la revendication 2, caractérisé
- en ce que les ouvertures (50, 52) de la tôle de montant (48), les ouvertures (170, 172) de la plaque de support (64) et les ouvertures (142, 144) de la plaque de guidage de lentilles en forme de flèches (62) présentent toutes des formes et des dimensions identiques placées les unes derrière les autres et coïncidentes.

9. Dispositif indicateur de sens de marche pour un système d'ascenseurs selon la revendication 1, caractérisé
- en ce que la plaque de guidage de lentilles en forme de flèches (62) présente une extension verticale et comporte, comme limitation horizontale, des parois latérales (124, 126) repliées en direction de la tôle de montant (48) qui servent de guidage pour les lentilles en forme de flèches, et
- en ce que les lentilles en forme de flèches (30, 32) présentent une largeur permettant un léger déplacement vertical à l'intérieur des bords latéraux repliés (124, 126).

10. Dispositif indicateur de sens de marche pour un système d'ascenseurs selon la revendication 9, caractérisé
- en ce que la plaque de guidage de lentilles en forme de flèches (62) comporte des bords latéraux horizontaux supérieur et inférieur (120, 122) repliés en direction de la tôle de montant (48) qui servent de butées pour le mouvement vertical des lentilles en forme de flèches (30, 32) et, au milieu, un profilé en U (134) disposé horizontalement et ayant la même fonction.

11. Dispositif indicateur de sens de marche pour un système d'ascenseurs selon la revendication 10, caractérisé
- en ce que le profilé en U comporte le point de butée pour des pattes déformables (139) ajustant les lentilles en forme de flèches (30, 32).
